# EUROPÄISCHE PATENTSCHRIFT

(11) **EP 3 152 372 B1**
(45) Veröffentlichungstag und Bekanntmachung des Hinweises auf die Patenterteilung: **13.12.2017**
(21) Anmeldenummer: 15766044.0
(22) Anmeldetag: 01.09.2015
(51) Int. Cl.: E04D 3/08, E04B 2/96

(54) **TRAGKONSTRUKTION ZUR ANORDNUNG VON PANEELEN**
SUPPORT STRUCTURE FOR THE ARRANGEMENT OF PANELS
STRUCTURE DE SUPPORT DESTINÉE AU MONTAGE DE PANNEAUX

(30) Priorität: 02.09.2014 DE 102014013026
(43) Veröffentlichungstag der Anmeldung: 12.04.2017
(73) Patentinhaber: Lamilux Heinrich Strunz GmbH, 95111 Rehau (DE)
(72) Erfinder: SLAWIK, Stefan, 95213 Münchberg (DE); SCHÜBEL, Roland, 95152 Selbitz (DE); SÖRGEL, Manuel, 95194 Regnitzlosau (DE); HESSEMER, Joachim, 95028 Hof (DE); RUDOLPH, Andreas, 08523 Plauen (DE)
(74) Vertreter: Müller-Boré & Partner Patentanwälte PartG mbB
(86) Internationale Anmeldenummer: PCT/EP2015/001762
(87) Internationale Veröffentlichungsnummer: WO 2016/034280

(56) Entgegenhaltungen:
- EP-A1- 1 029 998
- DE-A1- 19 519 219
- DE-U1-202013 100 612

## Beschreibung

Die vorliegende Anmeldung betrifft eine Tragkonstruktion für Paneele, insbesondere in Form von Isolierverglasungen.

Tragkonstruktionen für Paneele werden üblicherweise aus Pfosten und Riegeln gebildet, die miteinander verbunden sind, um eine Haltevorrichtung für Paneele zu bilden. Insbesondere wird eine derartige Haltevorrichtung für Isolierverglasungen und öffenbare Elemente für Glas-Dächer oder Glas-Fassaden genutzt.

Moderne Isolierverglasungen umfassen mindestens zwei Glasscheiben. Zwischen den Glasscheiben befindet sich ein Hohlraum, der mittels eines Randverbunds luftdicht verschlossen ist und der Wärmedämmung dient. Üblicherweise ist dieser Randverbund als Dichtung ausgebildet.

Um die Langlebigkeit der Isolierverglasung in der genannten Pfosten-Riegel-Tragkonstruktion sicherstellen zu können, ist es von Vorteil, wenn der Randverbund der Glasscheiben nicht über einen längeren Zeitraum der Einwirkung von Feuchtigkeit (z.B. in Form von Wassertropfen oder Kondensat) ausgesetzt ist. Die Feuchtigkeit kann einerseits in Form von Leckagen (Regenwasser) in die Pfosten-Riegel-Tragkonstruktion eindringen und andererseits aufgrund von Luftfeuchtigkeit in Form von Kondensat in der Pfosten-Riegel-Tragkonstruktion anfallen. Eine kontrollierte Entwässerung soll dazu genutzt werden, das eingedrungene bzw. kondensierte Wasser abzuführen. Es hat sich jedoch im Stand der Technik gezeigt, dass diese kontrollierte Entwässerung nicht ausreicht, das Kondensat bzw. das Regenwasser aus Pfosten-Riegel-Tragkonstruktion abzuführen.

Dokument DE 200 23 944 U1 offenbart eine beispielhafte Fassade bzw. Dach mit einem Metallrahmen aus dem Stand der Technik. Dokument DE 195 19 219 offenbart eine Tragkonstruktion gemäß dem Oberbegriff des Anspruchs 1. Es ist daher die Aufgabe der vorliegenden Anmeldung eine Tragkonstruktion für Paneele, insbesondere für Isolierverglasungen, bereitzustellen, die die Lebenszeit von Isolierverglasungen erhöhen.

Diese Aufgabe wird durch eine Tragkonstruktion zur Anordnung von Paneelen, insbesondere in Form von Isolierverglasungen und öffenbaren Elementen, gelöst, welche umfasst:
- zumindest zwei Pfosten, welche im Wesentlichen parallel zueinander angeordnet sind;
- zumindest einen Riegel, welcher im Wesentlichen senkrecht zwischen den Pfosten angeordnet ist, wobei die Pfosten und der Riegel als Auflagefläche für die Paneele ausgebildet und benachbarte Paneele durch einen Zwischenraum voneinander beabstandet sind; und
- Deckleisten zum Abdecken des Zwischenraums, die an Seitenflächen der Paneele angeordnet sind, die den Seitenflächen, die auf der Auflagefläche angeordnet sind, entgegengesetzt sind;
wobei der zwischen den Paneelen, den Pfosten bzw. Riegeln und den Deckleisten gebildete Zwischenraum als Fluidkanal ausgebildet ist;
wobei die Fluidkänäle an den Pfosten in Fluidverbindung mit dem Fluidkanal an dem Riegel stehen;
wobei der Fluidkanal an einem ersten Ende der Pfosten eine Einströmöffnung und an einem zweiten Ende der Pfosten eine Ausströmöffnung aufweist;
wobei die Einström- und Ausströmöffnung des Fluidkanals an jedem einzelnen Pfosten unterschiedlich groß sind;
wobei die Einströmöffnungen der Fluidkanäle an benachbarten Pfosten unterschiedlich groß sind; und
wobei die Ausströmöffnungen der Fluidkanäle an benachbarten Pfosten unterschiedlich groß sind.

Eine derartige Tragkonstruktion nutzt auftretende Windströmungen, die in den Bereich zwischen benachbarten Isolierverglasungen an den Pfosten eindringen können. Unter dem Windeinfluss wird eine Druckdifferenz zwischen den Fluidkanälen an benachbarten Pfosten erzeugt. Ein Druckausgleich erfolgt über den Fluidkanal an dem Riegel, der die benachbarten Fluidkanäle an den Pfosten verbindet, wodurch eine Durchströmung des Fluidkanals an dem Riegel sichergestellt wird.

Aufgrund der Belüftung aller Fluidkanäle in der Tragkonstruktion kann die Langlebigkeit von Isolierverglasungen gewährleistet werden.

Vorzugsweise weist der Fluidkanal an dem Riegel eine erste Riegel-Verbindungsöffnung an einem ersten Ende des Riegels und eine zweite Riegel-Verbindungsöffnung an einem zweiten Ende des Riegels auf;
wobei der Fluidkanal an dem Riegel über die Riegel-Verbindungsöffnungen in Fluidverbindung mit dem Fluidkanal an einem ersten Pfosten und an einem zweiten, benachbarten Pfosten steht, und
wobei die Größe der ersten Riegel-Verbindungsöffnung und der zweiten Riegel-Verbindungsöffnung an dem Riegel bevorzugt identisch ist.

Weiterhin ist es bevorzugt, dass eine Querschnittsfläche des Fluidkanals an dem Riegel über die gesamte Länge des Riegels identisch ist.

Als "Querschnittsfläche" des Fluidkanals an dem Riegel wird die Fläche angesehen, die durch eine Oberseite des Riegels, den Paneelflächen (bzw. Randbereiche) benachbarter Paneele, die einander gegenüberliegen, und einer Unterseite zumindest einer Deckleiste abgegrenzt wird. Die Oberseite des Riegels bildet die Fläche, die als Auflagefläche für die Paneele dient. Als Unterseite einer Deckleiste wird die Fläche angesehen, die der Oberseite des Riegels gegenüberliegt.

Stellenweise können im Verlauf des Fluidkanals an dem Riegel (wie auch an den Pfosten), Schrauben den Fluidkanal durchdringen, die dazu verwendet werden, die Deckleisten mit dem Riegel zu verbinden. Diese sind jedoch bezüglich der Größe der Querschnittsfläche zu vernachlässigen. Gleiches gilt beispielsweise für Dichtungen, die in dem Fluidkanal angeordnet sind.

Mittels einer Querschnittsfläche des Fluidkanals, die über die gesamte Länge eines Riegels identisch ist, wird gewährleistet, dass durch die Konstruktion des Fluidkanals an dem Riegel selbst keine Druckdifferenzen entstehen. Die Druckdifferenz zwischen den Fluidkanälen benachbarter Pfosten, mit denen der Fluidkanal an dem Riegel verbunden ist, wird somit nicht beeinflusst, so dass der gewollte Druckausgleich über den Fluidkanal an dem Riegel gewährleistet ist.

Vorzugsweise umfasst die Tragkonstruktion mehrere, jedoch mindestens drei Pfosten und mehrere, jedoch mindestens zwei Riegel,
wobei die Einströmöffnungen und die Ausströmöffnungen der Fluidkanäle an den Pfosten derart ausgebildet sind, dass eine kleine Einströmöffnung mit einer großen Einströmöffnung alterniert, und eine kleine Ausströmöffnung mit einer großen Ausströmöffnung alterniert.

Hierdurch wird gewährleistet, dass in einer Tragkonstruktion, die regelmäßig mehr als zwei Pfosten aufweist, alle Fluidkanäle an den Riegeln belüftet werden bzw. eine Druckdifferenz zwischen den Fluidkanälen aller benachbarter Pfosten bestehen, die über die Fluidkanäle an den Riegeln ausgeglichen werden.

Ferner ist es bevorzugt, dass die Größe der Einströmöffnung an jedem zweiten Pfosten identisch ist; und
dass die Größe der Ausströmöffnung an jedem zweiten Pfosten identisch ist.

Weiter bevorzugt ist die Querschnittsfläche der Fluidkanäle an den Riegeln identisch.

Vorzugsweise ist die Größe der Einströmöffnung an einem Pfosten identisch mit der Größe der Ausströmöffnung an dem benachbarten Pfosten.

Weiter bevorzugt ist der Abstand zwischen benachbarten Paneelen im Bereich der Einströmöffnung und der Ausströmöffnung an einem Pfosten unterschiedlich groß, um die Größe der Einströmöffnung und der Ausströmöffnung des Fluidkanals an einem Pfosten unterschiedlich groß auszugestalten.

Mit anderen Worten ist die Größe der Einströmöffnung bzw. der Ausströmöffnung über den Abstand zwischen benachbarten Paneelen, die die Einström- bzw. Ausströmöffnung in seitlicher Richtung begrenzen, einstellbar. Eine entsprechende Strömungsöffnung ist kleiner in Bezug auf die gegenüberliegende Strömungsöffnung an einem Pfosten, wenn der Abstand zwischen zwei benachbarten Paneelen verringert wird.

Eine derartige Konstruktion bietet den Vorteil, dass keine zusätzlichen Mittel benötigt werden, um die Größe der Strömungsöffnungen einzustellen. Lediglich bereits vorhandene Elemente der Tragkonstruktion werden benötigt.

Vorzugsweise ist ein Füllelement in der Einströmöffnung oder der Ausströmöffnung angeordnet ist, so dass die Größe der entsprechenden Öffnung verkleinert ist.

Mit anderen Worten wird ein Füllelement in die Einströmöffnung oder die Ausströmöffnung eingesetzt. Das Füllelement ist derart dimensioniert, dass es die Querschnittsfläche der Strömöffnung verkleinert, jedoch nicht vollständig verschließt. Die Dimensionierung des Füllelements wird insbesondere danach bestimmt, wie groß die Druckdifferenz zwischen der Einströmöffnung und der Ausströmöffnung an einem Pfosten bzw. zwischen den Fluidkanälen benachbarter Pfosten für eine ausreichende Belüftung benötigt wird.

Vorzugsweise umfasst die Tragkonstruktion ferner zumindest ein Dämmelement, das benachbart zu der Einströmöffnung und/oder der Ausströmöffnung an einem Pfosten außerhalb des Fluidkanals angeordnet ist, wobei das Dämmelement einen Ausschnitt aufweist, der derart ausgestaltet ist, dass die Größe der entsprechenden Öffnung verschieden zu der Größe der Öffnung an der gegenüberliegenden Seite des Pfostens ist.

Üblicherweise weisen Tragkonstruktionen zumindest an einer der Seiten zumindest ein Dämmelement auf, um die Tragkonstruktion nach außen hin zu dämmen. Dieses kann üblicherweise die gesamte Einström- bzw. Ausströmöffnung verschließen. Gemäß der vorliegenden Erfindung kann das zumindest eine Dämmelement jedoch genutzt werden, um die Größe einer Einströmöffnung oder Ausströmöffnung zu dimensionieren. Hierzu kann das Dämmelement einen entsprechenden Ausschnitt aufweisen. Dies kann dadurch erfolgen, dass das Dämmelement in dem Bereich der entsprechenden Öffnung vollständig ausgespart ist oder eine Ausklinkung aufweist, die die entsprechende Öffnung entsprechend verkleinert.

Ähnlich zu der Abstandregulierung der Paneele kann auch hier eine Größenregulierung der Öffnungen der Fluidkanäle mittels eines Elements bereitgestellt werden, das üblicherweise in einer Tragkonstruktion verwendet wird. Es ist lediglich erforderlich, den bzw. die entsprechend(en) Ausschnitt(e) in dem zumindest einen Dämmelement auszubilden.

Ein Dämmelement mit entsprechenden Ausschnitten zur Dimensionierung der Strömungsöffnungen kann alternativ oder zusätzlich zu den vorgenannten Dimensionierungsmöglichkeiten verwendet werden.

Weiter bevorzugt umfasst die Einströmöffnung oder die Ausströmöffnung zumindest eine weitere Öffnung, die angrenzend zu der Einströmöffnung oder der Ausströmöffnung in der Deckleiste ausgebildet ist.

Die zumindest eine weitere Öffnung in der Deckleiste kann dazu verwendet werden, die Größe einer der oben beschriebenen Einström- oder Ausströmöffnung zu vergrößern. Ist jedoch die oben beschriebene Einström- oder Ausströmöffnung verschlossen (z.B. durch ein Verkleidungselement), kann die weitere Öffnung als die Einström- bzw. Ausströmöffnung genutzt werden. Die Größe der weiteren Öffnung bestimmt die Größe Strömungsöffnung. Die zumindest eine weitere Öffnung ist in der Deckleiste angeordnet, an einer Position, die angrenzend zu der entsprechenden Strömungsöffnung angeordnet ist. Als "angrenzend" wird ein Abstand zur entsprechenden zu vergrößernden Strömungsöffnung von 0 bis 20cm, vorzugsweise 0 bis 10 cm, weiter bevorzugt von 0 bis 5cm verstanden.

Diese und andere Aufgaben, Merkmale und Vorteile der vorliegenden Erfindung werden aus dem Studium der folgenden detaillierten Beschreibung bevorzugter Ausführungsformen und der beiliegenden Zeichnungen deutlicher. Es ist ersichtlich, dass, obwohl Ausführungsformen separat beschrieben werden, einzelne Merkmale daraus zu zusätzlichen Ausführungsformen kombiniert werden können.
- Figur 1: zeigt verschiedene Anwendungen für Tragkonstruktionen;
- Figur 2: zeigt eine Schnittansicht durch einen Teil einer aus dem Stand der Technik bekannten Tragkonstruktion;
- Figur 3: zeigt eine schematische Zeichnung der Luftströmungen, die in aus dem Stand der Technik bekannten Tragkonstruktionen auftreten;
- Figur 4: zeigt eine schematische Zeichnung der Luftströmungen, die in der erfindungsgemäßen Tragkonstruktion auftreten;
- Figur 5: zeigt eine schematische Zeichnung der Luftströmungen, die in einer erfindungsgemäßen Tragkonstruktion mit drei Pfosten und zwei Riegeln auftreten;
- Figur 6a): zeigt eine Querschnittsansicht eines Fluidkanals einer Tragkonstruktion mit großer Strömungsöffnung;
- Figur 6b): zeigt eine Querschnittsansicht eines Fluidkanals einer Tragkonstruktion mit durch ein Füllelement verkleinerter Strömungsöffnung in Vergleich zu der in Figur 6a) gezeigten Strömungsöffnung;
- Figur 7: zeigt eine Querschnittsansicht eines Fluidkanals einer Tragkonstruktion, in der der Abstand benachbarter Isolierverglasungselemente variiert; und
- Figur 8: zeigt eine Tragkonstruktion für eine Dachfläche, in der ein Dämmelement zur Größenregulierung der Strömungsöffnungen verwendet ist.

Tragkonstruktionen 10 für Paneele sind bereits aus dem Stand der Technik bekannt und werden üblicherweise für Glasdächer oder Glas-Fassaden verwendet. Figur 1 zeigt verschiedene Anwendungen für Tragkonstruktionen; nämlich für Satteldächer (Fig. 1a)), für Pultdächer (Fig. 1b)) und für Fassadenverkleidungen (Fig. 1c)).

Obwohl sich die folgende Beschreibung auf Isolierverglasungen als Paneele bezieht, können auch andere transparente oder nicht-transparente Paneele für die Tragkonstruktion verwendet werden, wie beispielsweise Plexiglas-Scheiben oder Glasscheiben mit lediglich einem Glaselement.

Es ist aus dem Stand der Technik ferner bekannt, dass eine Tragkonstruktion für Isolierverglasungen Pfosten 12 und Riegel 14 aufweist. Die Pfosten 12 sind im Wesentlichen parallel zueinander angeordnet und durch zumindest einen Riegel 14 miteinander verbunden, der im Wesentlichen senkrecht zu den Pfosten 12 ausgerichtet ist. Dazwischen bildet sich jeweils ein Paneelfeld 16, in dem ein Isolierverglasungselement 26 angeordnet ist.

In der in Figur 1c) gezeigten Glasfassade sind die Pfosten 12 senkrecht angeordnet und mit den horizontal angeordneten Riegeln 14 verbunden.

In dem in Figur 1a) gezeigten Satteldach sind die Pfosten 12, die bei Dachkonstruktionen auch als Sparren bezeichenbar sind, die Elemente, die von der Traufe 18 zum First 20 verlaufen. Die Riegel 14 verlaufen senkrecht zu den Pfosten 12 in horizontaler Richtung.

Die Definition der Pfosten 12 und Riegel 14 bezüglich des Satteldachs gilt entsprechend auch für das Pultdach, wie in Figur 1b) gezeigt, das im Gegensatz zu dem Satteldach lediglich eine Dachfläche aufweist.

Als Material für Pfosten 12 und Riegel 14 sind Stahl, Alu oder Holz geeignet.

**Figur 2** zeigt eine Schnittansicht durch einen Teil einer aus dem Stand der Technik bekannten Tragkonstruktion 10.

Ein rechteckiges Tragprofil 22, das ein Pfosten 12 oder ein Riegel 14 sein kann, weist eine Auflagefläche 24 für Isolierverglasungselemente 26 auf. Die als Auflagefläche 24 bezeichnete Seite des Tragprofils 22 wird im Folgenden als Oberseite bezeichnet. Die auf der Auflagefläche 24 aufliegende Seite der Isolierverglasungselemente 26 wird im Folgenden als Unterseite der Isolierverglasungslemente 26 bezeichnet.

Auf der Auflagefläche 24 liegt jeweils ein Randabschnitt 28 zweier benachbarter Isolierverglasungselemente 26 auf. Im vorliegenden Fall weisen die Isolierverglasungselemente 26 jeweils zwei Glaselemente 30 auf, die durch einen Glaszwischenraum 32 voneinander beabstandet sind. Um die Glaselemente 30 eines Isolierverglasungselements 26 voneinander getrennt zu halten bzw. den Glaszwischenraum 32 abzudichten, weisen die Isolierverglasungselemente 26 ein Dichtungselement 34 mit Abstandshalter-Funktion im Randabschnitt 28 auf.

Die Seitenflächen (Randverbund) der benachbarten Isolierverglasungselemente 26, die einander gegenüberliegen, werden im Folgenden als Stoßflächen 36 bezeichnet. Die Stoßflächen 36 zweier benachbarter Isolierverglasungselemente 26 sind durch einen Zwischenraum 38 voneinander beabstandet. In dem Zwischenraum 38 kann optional ein Dämmkern 40, ein Isoliersteg (nicht gezeigt) oder ein Schraubkanal (nicht gezeigt) angeordnet sein.

Auf einer Oberseite der Isolierverglasungselemente 26, die entgegengesetzt zu der Unterseite der Isolierverglasungselemente 26 angeordnet ist, ist eine Deckleiste 42 angeordnet. Diese dienen jeweils zur Anordnung zumindest eines Isolierverglasungselementes 26 an einem entsprechenden Tragprofil 22 und deckt gleichzeitig den Zwischenraum 38 ab. Wie in Figur 2 gezeigt, ist die Breite der Deckleiste 42 breiter als der Zwischenraum 38, um eine Auflagefläche auf der Oberseite der Isolierverglasungselemente 26 zu gewährleisten. Um die Deckleiste 42 an dem Tragprofil 22 zu befestigen, wird die Deckleiste 42 mit Hilfe von Schrauben 44 an dem Tragprofil 22 festgeschraubt. Vorzugsweise wird zwischen der Deckleiste 42 und den benachbarten Isolierverglasungselementen 26 und/oder zwischen dem Tragprofil 22 und den benachbarten Isolierverglasungselementen 26 eine Dichtungsschicht 46 angeordnet.

Der Zwischenraum 38 an einem Pfosten 12 bildet einen Pfosten-Fluidkanal 48, der, im Querschnitt betrachtet, durch den Pfosten 12, die Stoßflächen 36 der benachbarten Isolierverglasungselemente 26 und die Deckleiste 42 begrenzt ist.

Ein Windeintritt ist in den Pfosten-Fluidkanal 48 über eine Einströmöffnung 50 möglich. Ein Windaustritt erfolgt über eine Ausströmöffnung 52, die an einer der Einströmöffnung 50 entgegengesetzten Seite des Pfosten-Fluidkanals 48 angeordnet ist. Welche Öffnung die Einströmöffnung 50 und welche Öffnung die Ausströmöffnung 52 eines Pfosten-Fluidkanals 48 bildet, wird durch die Windrichtung bestimmt. Ändert sich die Windrichtung kann aus der Einströmöffnung 50 die Ausströmöffnung 52 werden.

**Figur 3** zeigt eine schematische Darstellung einer aus dem Stand der Technik bekannte Tragkonstruktion 10.

Wie in **Figur 3** gezeigt, ergibt sich bei dieser aus dem Stand der Technik bekannten Tragkonstruktion 10 lediglich, dass ein Luftstrom 54 (in Form von Pfeilen dargestellt) die Pfosten-Fluidkanäle 48 durchströmt, so dass nur die Pfosten-Fluidkanäle 48 belüftet werden. Es dringt kein Luftstrom in einen Riegel-Fluidkanal 56 ein, der mit den Pfosten-Fluidkanälen 48 an benachbarten Pfosten 12 in Fluidverbindung steht.

Die erfindungsgemäße Tragkonstruktion 10 in Figur 4 weist grundsätzlich eine identische Pfosten-Riegel-Tragkonstruktion auf, unterscheidet sich jedoch in den Größen der Einström- und den Ausströmöffnungen 50 und 52, die in der in Figur 3 gezeigten Tragkonstruktion 10 identisch sind.

Die Tragkonstruktion 10 weist einen ersten Pfosten-Fluidkanal 48 (linker Pfosten 12 in Figur 4) auf, dessen Einströmöffnung 50 größer ist als die Ausströmöffnung 52. Die Größe der Einströmöffnung 50 und der Ausströmöffnung 52 wird durch deren Querschnittsfläche A definiert. Bezeichnet man die Querschnittsfläche der Einströmöffnung mit A₁ und die Querschnittsfläche der Ausströmöffnung mit A₂ ergibt sich somit in dem ersten Pfosten-Fluidkanal 48 ein Verhältnis von A₁ > A₂.

Der benachbarte zweite Pfosten-Fluidkanal 48 (rechter Pfosten 12 in Figur 4), der mit dem ersten Pfosten-Fluidkanal 48 durch einen Riegel-Fluidkanal 56 verbunden ist, weist ebenfalls eine Einströmöffnung 50 und eine Ausströmöffnung 52 auf, deren Querschnittsflächen A unterschiedlich groß sind. Im Gegensatz zu dem ersten Pfosten-Fluidkanal 48 ist hier jedoch die Querschnittsfläche A₁ der Einströmöffnung 50 kleiner als die Querschnittsfläche A₂ des Ausströmöffnung 52. Folglich ergibt sich in dem zweiten Pfosten-Fluidkanal 48 ein Verhältnis von A₁ < A₂.

Vorzugsweise ist die jeweils größere Strömungsöffnung 2 bis 4 Mal größer als die jeweils andere kleinere Strömungsöffnung in einem Pfosten-Fluidkanal 48, weiter bevorzugt 3 Mal größer als die jeweils andere Strömungsöffnung in einem Pfosten-Fluidkanal 48.

Die sich durch die asymmetrischen Querschnittsflächen A der Strömungsöffnungen 50 und 52 in den Pfosten-Fluidkanälen 48 bzw. zwischen den benachbarten Pfosten-Fluidkanälen 48 ergebenden Druckdifferenzen gewährleisten nun, dass sich der Luftstrom 54 auch in den Riegel-Fluidkanal 56 erstreckt, so dass auch der Riegel-Fluidkanal 56 belüftet werden kann.

Entscheidend für eine zuverlässige Belüftung eines zwischen einem ersten und einem zweiten Pfosten-Fluidkanal 48 angeordneten Riegel-Fluidkanals 56 ist, dass die Querschnittsflächen A der Einströmöffnung 50 und der Ausströmöffnung 52 innerhalb des ersten bzw. zweiten Pfosten-Fluidkanals 48 unterschiedlich groß sind. Weiterhin ist es entscheidend, dass die Querschnittsflächen A der Einströmöffnungen 50 benachbarter (erster und zweiter) Pfosten-Fluidkanäle 48 unterschiedlich groß sind. Ebenfalls müssen die Querschnittsflächen A der Ausströmöffnungen 52 benachbarter (erster und zweiter) Pfosten-Fluidkanäle 48 unterschiedlich groß sein.

Um die Druckdifferenz zwischen den benachbarten Pfosten-Fluidkanälen 48 nicht zu beeinflussen, weist der Riegel-Fluidkanal 56 vorzugsweise eine Querschnittsfläche auf, die über die gesamte Länge des Riegel-Fluidkanals 56 identisch ist. Insbesondere ist es bevorzugt, dass die Riegel-Verbindungsöffnungen 58 eines Riegel-Fluidkanals 56, mittels der eine Fluidverbindung zu den angrenzenden Pfosten-Fluidkanälen 48 hergestellt ist, identisch sind.

Figur 4 zeigt eine Tragkonstruktion 10 mit lediglich zwei Pfosten-Fluidkanälen 48, die über einen Riegel-Fluidkanal 56 verbunden sind. Das beschriebene System ist jedoch auf eine unbestimmte Anzahl von Pfosten-Fluidkanälen 48 bzw. Riegel-Fluidkanäle 56 erweiterbar. Ebenfalls ist es möglich, dass benachbarte Pfosten-Fluidkanäle 48 nicht nur über einen Riegel-Fluidkanal 56 verbunden sind. 2, 3, 4, 5, 6, 7, 8, 9, 10 oder mehr Riegel-Fluidkanäle 56 sind hier denkbar, die im Wesentlichen parallel zueinander angeordnet sind.

**Figur 5** zeigt beispielsweise eine schematische Darstellung eines Strömungsprinzips für eine Tragkonstruktion mit drei Pfosten-Fluidkanälen 48.

Die in Figur 5 gezeigten Pfosten-Fluidkanäle 48 werden im Folgenden, von links nach rechts betrachtet, als erster, zweiter und dritter Pfosten-Fluidkanal 48 bezeichnet. Der erste und zweite Pfosten-Fluidkanal 48 gelten als benachbarte Pfosten-Fluidkanäle 48, während der zweite und dritte Pfosten-Fluidkanal 48 ebenfalls als benachbarte Pfosten-Fluidkanäle 48 gelten. Die jeweiligen benachbarten Pfosten-Fluidkanäle 48 sind jeweils durch einen Riegel-Fluidkanal 56 miteinander verbunden.

Weiterhin ist aus Figur 5 zu entnehmen, dass die Größe bzw. die Querschnittsflächengröße A₁ der Einströmöffnungen 50 der drei Pfosten-Fluidkanäle 50 alterniert. Gleiches gilt für die Ausströmöffnungen 52. Es wechseln sich immer eine große Einströmöffnung 50 mit einer kleinen Einströmöffnung 50, sowie eine große Ausströmöffnung 52 mit einer kleinen Ausströmöffnung 52 ab. Figur 5 zeigt den bevorzugten Fall, dass jede zweite Einströmöffnung 50 und jede zweite Ausströmöffnung 52 in einer Tragkonstruktion 10 gleich groß sind.

Durch eine derartige Konstruktion ergibt sich in dem ersten und dem dritten Pfosten-Fluidkanal 48 in einem Bereich zwischen der jeweiligen Einströmöffnung 50 und der Verbindungsposition mit dem entsprechenden Riegel-Fluidkanal 56 ein Druck P₁, da in beiden Pfosten-Fluidkanälen 48 die Einströmöffnung 50 größer als die Ausströmöffnung 52 ist. In dem zweiten Pfosten-Fluidkanal 48 herrscht in dem Bereich zwischen der Einströmöffnung 50 und der Verbindungsposition mit dem Riegel-Fluidkanal 56 ein Druck P₂, der konstruktionsbedingt geringer ist als der Druck P₁. Der zwischen den jeweils benachbarten Pfosten-Fluidkanälen 48 erfolgende Druckausgleich, erfolgt über die Riegel-Fluidkanäle 56, so dass jeweils ein Luftstrom 54 von dem ersten und dem dritten Pfosten-Fluidkanal 48 über die Riegel-Fluidkanäle 56 zu dem zweiten Pfosten-Fluidkanal 48 erfolgt.

**Figur 6** zeigt Querschnittsansichten einer Einströmöffnung 50 oder einer Ausströmöffnung 52 (im Folgenden allgemein als Strömungsöffnung 60 bezeichnet).

Figur 6a) zeigt eine Strömungsöffnung 60 mit einer großen Querschnittsfläche A und Figur 6b) zeigt eine Strömungsöffnung 60 mit einer kleinen Querschnittsfläche. Der schraffierte Bereich in Figur 6a) kennzeichnet die Querschnittsfläche A, die der Querschnittsflächengröße des Zwischenraums 38 entspricht. Figur 6b) hingegen weist eine Strömungsöffnung 60 mit einer Querschnittsfläche A auf, die kleiner als die Querschnittsflächengröße des Zwischenraums 38 ist.

Die Größe der Strömungsöffnung 60 kann beispielsweise, wie in Figur 6b) gezeigt, durch ein Füllelement 62 reduziert werden, das in die Strömungsöffnung 60 eingesetzt wird. Die Querschnittsflächengröße A der Strömungsöffnung 60 entspricht folglich der Querschnittsfläche des Zwischenraums 38 abzüglich der Querschnittsfläche des Füllelements 62.

Eine weitere Möglichkeit zur Dimensionierung der Größe einer Strömungsöffnung 60 ist die Abstandregulierung zweier benachbarter Isolierverglasungselemente 26, wie in **Figur 7** gezeigt.

Der Abstand zweier benachbarter Isolierverglasungselemente 26 wird im Folgenden als L bezeichnet.

In der linken Abbildung in Figur 7 ist der Abstand der Stoßflächen 36 zweier benachbarter Isolierverglasungselemente 26, die in seitlicher Richtung die Strömungsöffnung 60 begrenzen, in einem Abstand L₁ beabstandet. Durch ein Zusammenschieben der Stoßflächen 36 der benachbarten Isolierverglasungselemente 26, verringert sich der Abstand zwischen den Stoßflächen 36 zu einem Abstand L₂, wie in der rechten Abbildung in Figur 7 gezeigt. Die Querschnittsflächengröße A der Strömungsöffnung 60 ist somit gegenüber der linken Abbildung in Figur 7 verkleinert.

Weiterhin ist es möglich die Größe der Strömungsöffnungen 60 mittels zumindest einem Dämmelement 64 zu definieren, wie in **Figur 8** gezeigt.

Tragkonstruktionen 10 werden, insbesondere in Dachkonstruktionen, üblicherweise mittels Dämmelementen am Dachanschluss isoliert. Wie in Figur 8 gezeigt, wird ein Dämmelement 64 an einem seitlichen Ende der Tragkonstruktion 10 angeordnet. Unterhalb des Dämmelements 64 verlaufen Dichtungen 66, die aus den Pfosten-Fluidkanälen 48 herausgeführt sind. Das zumindest eine Dämmelement 64 ist zum Schutz gegen Witterungseinflüsse mittels einem Wetterblech 68 abgedeckt.

Um die Querschnittsfläche A der Strömungsöffnungen 60 zu definieren, kann das Dämmelement 64 in dem Bereich einer Strömungsöffnung 60 vollständig ausgespart werden, so dass die Strömungsöffnung 60 nicht durch das Dämmelement 64 verkleinert wird (siehe rechte Strömungsöffnung in Figur (8). Die Querschnittsfläche A der Strömungsöffnung entspricht somit der Querschnittsfläche A des Zwischenraums 38.

Zur Verkleinerung der Querschnittsfläche A der Strömungsöffnung 60 kann eine Ausklinkung 70 in der Unterseite des Dämmelements 64 ausgebildet sein (siehe linken Strömungskanal in Figur 8). Diese Ausklinkung 70 dient einerseits dazu, die Dichtung 66 aufzunehmen und andererseits, um die Größe der Querschnittsfläche A der Strömungsöffnung 60 zu definieren. Je kleiner die Ausklinkung 70 ausgebildet ist, desto kleiner ist die Größe der Querschnittsfläche A der Strömungsöffnung 60.

Weiterhin können zur Dimensionierung der Strömungsöffnungen 60 Verblendungsbleche (nicht gezeigt) genutzt werden, die die Tragkonstruktion 10 verblenden. Dies kann beispielsweise über entsprechend dimensionierte Öffnungen in einem Verblendungsblech erfolgen.

Um eine Strömungsöffnung 60 zu vergrößern, kann zumindest eine weitere Öffnung (nicht gezeigt) in der Deckleiste 42 ausgebildet sein, die die Strömungsöffnung nach oben hin begrenzt. Die weitere Öffnung kann in einem Abstand zur Strömungöffnung 60 von 0 bis 20cm, vorzugsweise 0 bis 10 cm, weiter bevorzugt von 0 bis 5cm angeordnet sein.

Diese weitere Öffnung kann jedoch auch als ausschließliche Einström- bzw. Ausströmöffnung genutzt werden. Hierbei kann der Wind ausschließlich über eine Einströmöffnung bzw. eine Ausströmöffnung in der Deckleiste 42 eindringen bzw. austreten. Die Größe der weiteren Öffnung bestimmt dabei die Größe der Einström- bzw. Ausströmöffnung 50 und 52.

Die weitere Öffnung kann als Bohrung in der Deckleiste 42 ausgebildet sein. Um zu verhindern, dass Regenwasser über die weitere Öffnung in den Pfosten-Fluidkanal 48 eindringt, kann ein Lüftungspilz (nicht gezeigt) in die Bohrung eingesetzt werden. Der Lüftungspilz weist einen Lüftungspilz-Fluidkanal auf, der diesen durchdringt und mit dem Pfosten-Fluidkanal 48 in Verbindung steht. An einer Pilzkopfunterseite ist eine Windeintrittsöffnung ausgebildet, über die der Wind in den Lüftungspilz-Fluidkanal eintreten kann.

### Bezugszeichenliste

- 10: Tragkonstruktion
- 12: Pfosten
- 14: Riegel
- 16: Paneelfeld
- 18: Traufe
- 20: First
- 22: Tragprofil
- 24: Auflagefläche
- 26: Isolierverglasungselement
- 28: Randabschnitt
- 30: Glaselement
- 32: Glaszwischenraum
- 34: Dichtungselement
- 36: Stoßfläche
- 38: Zwischenraum
- 40: Dämmkern
- 42: Deckleiste
- 44: Schraube
- 46: Dichtungsschicht
- 48: Pfosten-Fluidkanal
- 50: Einströmöffnung
- 52: Ausströmöffnung
- 54: Luftstrom
- 56: Riegel-Fluidkanal
- 58: Riegel-Verbindungsöffnung
- 60: Strömungsöffnung
- 62: Füllelement
- 64: Dämmelement
- 66: Dichtung

- 68: Wetterblech
- 70: Ausklinkung

- A: Querschnittsfläche
- L: Abstand zweier benachbarter Isolierverglasungselemente

## Patentansprüche

1. Tragkonstruktion (10) zur Anordnung von Paneelen (26), insbesondere in Form von Isolierverglasungen und öffenbaren Elementen, umfassend:
- zumindest zwei Pfosten (12), welche im Wesentlichen parallel zueinander angeordnet sind;
- zumindest einen Riegel (14), welcher im Wesentlichen senkrecht zwischen den Pfosten (12) angeordnet ist, wobei die Pfosten (12) und der Riegel (14) als Auflagefläche (24) für die Paneele (26) ausgebildet und benachbarte Paneele (26) durch einen Zwischenraum (38) voneinander beabstandet sind; und
- Deckleisten (42) zum Abdecken des Zwischenraums (38), die an Seitenflächen der Paneele (26) angeordnet sind, die den Seitenflächen, die auf der Auflagefläche (24) angeordnet sind, entgegengesetzt sind;
wobei der zwischen den Paneelen (26), den Pfosten (12) bzw. Riegeln (14) und den Deckleisten (42) gebildete Zwischenraum (38) als Fluidkanal ausgebildet ist;
wobei die Fluidkänäle (48) an den Pfosten (12) in Fluidverbindung mit dem Fluidkanal (56) an dem Riegel (14) stehen;
**dadurch gekennzeichnet, dass** der Fluidkanal (48) an einem ersten Ende der Pfosten (12) eine Einströmöffnung (50) und an einem zweiten Ende der Pfosten (12) eine Ausströmöffnung (52) aufweist; dass die Einström- und Ausströmöffnung (50, 52) des Fluidkanals (48) an jedem einzelnen Pfosten (12) unterschiedlich groß sind; dass die Einströmöffnungen (50) der Fluidkanäle (48) an benachbarten Pfosten (12) unterschiedlich groß sind; und dass die Ausströmöffnungen (52) der Fluidkanäle (48) an benachbarten Pfosten (12) unterschiedlich groß sind.

2. Tragkonstruktion (10) nach Anspruch 1, wobei der Fluidkanal (56) an dem Riegel (14) eine erste Riegel-Verbindungsöffnung (58) an einem ersten Ende des Riegels (14) und eine zweite Riegel-Verbindungsöffnung (58) an einem zweiten Endes des Riegels (14) aufweist,
wobei der Fluidkanal (56) an dem Riegel (14) über die Riegel-Verbindungsöffnungen (58) in Fluidverbindung mit dem Fluidkanal (48) an einem ersten Pfosten (12) und an einem zweiten, benachbarten Pfosten (12) steht, und
wobei die Größe der ersten Riegel-Verbindungsöffnung (58) und der zweiten Riegel-Verbindungsöffnung (58) an dem Riegel (14) identisch ist.

3. Tragkonstruktion (10) nach Anspruch 1 oder 2, wobei eine Querschnittsfläche des Fluidkanals (56) an dem Riegel (14) über die gesamte Länge des Riegels (14) identisch ist.

4. Tragkonstruktion (10) nach einem der vorangehenden Ansprüche, wobei die Tragkonstruktion (10) mindestens drei Pfosten (12) und mindestens zwei Riegel (14) umfasst,
wobei die Einströmöffnungen (50) und die Ausströmöffnungen (52) der Fluidkanäle (48) an den Pfosten (12) derart ausgebildet sind, dass eine kleine Einströmöffnung (50) mit einer großen Einströmöffnung (50) alterniert, und eine kleine Ausströmöffnung (52) mit einer großen Ausströmöffnung (52) alterniert.

5. Tragkonstruktion (10) nach Anspruch 4, wobei die Größe der Einströmöffnung (50) an jedem zweiten Pfosten (12) identisch ist; und
wobei die Größe der Ausströmöffnung (52) an jedem zweiten Pfosten (12) identisch ist.

6. Tragkonstruktion (10) nach Anspruch 4 oder 5, wobei die Größe der Einströmöffnung (50) an einem Pfosten (12) identisch mit der Größe der Ausströmöffnung (52) an dem benachbarten Pfosten (12) ist.

7. Tragkonstruktion (10) nach einem der Ansprüche 4 bis 6, wobei die Querschnittsfläche der Fluidkanäle (56) an den Riegeln (14) identisch ist.

8. Tragkonstruktion (10) nach einem der vorangehenden Ansprüche, wobei ein Abstand (L) zwischen benachbarten Paneelen (26) im Bereich der Einströmöffnung (50) und der Ausströmöffnung (52) an einem Pfosten (12) unterschiedlich groß ist, so dass die Größe der Einströmöffnung (50) und der Ausströmöffnung (52) des Fluidkanals (48) an einem Pfosten (12) unterschiedlich groß sind.

9. Tragkonstruktion (10) nach einem der vorangehenden Ansprüche, wobei ein Füllelement (62) in der Einströmöffnung (50) oder der Ausströmöffnung (52) angeordnet ist, so dass die Größe der entsprechenden Öffnung verkleinert ist.

10. Tragkonstruktion (10) nach einem der vorangehenden Ansprüche, ferner umfassend zumindest ein Dämmelement (64), das benachbart zu der Einströmöffnung (50) und/oder der Ausströmöffnung (52) an einem Pfostens (12) außerhalb des Fluidkanals (48) angeordnet ist, wobei das Dämmelement (64) einen Ausschnitt aufweist, der derart ausgestaltet ist, dass die Größe der entsprechenden Öffnung verschieden zu der Größe der entsprechenden Öffnung an der gegenüberliegenden Seite des Pfostens (12) ist.

11. Tragkonstruktion (10) nach einem der vorangehenden Ansprüche, wobei die Einströmöffnung (50) oder die Ausströmöffnung (52) zumindest eine weitere Öffnung umfasst, die angrenzend zu der Einströmöffnung (50) oder der Ausströmöffnung (52) in der Deckleiste (42) ausgebildet ist.

## Claims

1. A support structure (10) for the arrangement of panels (26), specifically in the form of insulating glazings and openable elements, comprising:
- at least two posts (12) arranged essentially in parallel to each other;
- at least one transom (14) arranged essentially perpendicularly between the posts (12), wherein the posts (12) and the transom (14) are formed as seats (24) for the panels (26) and adjacent panels (26) are spaced from each other through a spacing (38); and
- cover stripes (42) for covering the spacing (38), which are arranged at side faces of the panels (26), that are opposite to the side faces arranged on the seat (24);
wherein the spacing formed between the panels (26), the posts (12) or the transoms (14) and the cover stripes (42) is formed as a fluid channel;
wherein the fluid channels (48) at the posts (12) are in fluid connection with the fluid channel (56) at the transom (14);
**characterized in that**
the fluid channel (48) comprises an inflow port (50) at a first end of the posts (12) and an outflow port (52) at a second end of the posts (12);
the inflow and outflow ports (50, 52) of the fluid channel (48) are sized differently at each single post (12),
the inflow ports (50) of the fluid channels (48) at adjacent posts (12) are sized differently; and
the outflow ports (52) of the fluid channels (48) at adjacent posts (12) are sized differently.

2. The support structure (10) according to claim 1, wherein the fluid channel (56) at the transom (14) comprises a first transom connection opening (58) at a first end of the transom (14) and a second transom connection opening (58) at a second end of the transom (14),
wherein the fluid channel (56) at the transom (14) is in fluid connection with the fluid channel (48) at a first post (12) and at a second adjacent post (12) via the transom connection openings (58), and
wherein the size of the first transom connection opening (58) and the second transom connection opening (58) at the transom (14) are identical.

3. The support structure (10) according to claim 1 or 2, wherein a cross sectional area of the fluid channel (56) at the transom (14) is identical throughout the entire length of the transom (14).

4. The support structure (10) according to any of the preceding claims, wherein the support structure (10) includes at least three posts (12) and at least two transoms (14),
wherein the inflow ports (50) and the outflow ports (52) of the fluid channels (48) at the posts (12) are formed such that a small inflow port (50) alternates with a large inflow port (50) and a small outflow port (52) alternates with a large outflow port (52).

5. The support structure (10) according to claim 4, wherein the size of the inflow port (50) is identical at every second post (12); and
wherein the size of the outflow port (52) is identical at every second post (12).

6. The support structure (10) according to claim 4 or 5, wherein the size of the inflow port (50) at a post (12) is identical to the size of the outflow port (52) at the adjacent post (12).

7. The support structure (10) according to claims 4 to 6, wherein the cross sectional area of the fluid channels (56) at the transoms (14) is identical.

8. The support structure (10) according to any of the preceding claims, wherein a distance (L) between adjacent panels (56) in the area of the inflow port (50) and the outflow port (52) at a post (12) is sized differently such that the size of the inflow port (50) and of the outflow port (52) of the fluid channel (48) at a post (12) are sized differently.

9. The support structure (10) according to any of the preceding claims, wherein a fill element (62) is arranged in the inflow port (50) or the outflow port (52) such that the size of the corresponding port is reduced.

10. The support structure (10) according to any of the preceding claims, further comprising at least one insulation member (64), arranged adjacent to the inflow port (50) and/or the outflow port (52) at a post (12) outside the fluid channel (48), wherein the insulation element (64) comprises a recess designed such that the size of the corresponding port is different from the size of the corresponding port at the opposite side of the post (12).

11. The support structure (10) according to any of the preceding claims, wherein the inflow port (50) or the outflow port (52) comprise at least one further port formed adjacent to the inflow port (50) or to the outflow port (52) in the cover stripe (42).

## Revendications

1. Structure de support (10) destinée au montage de panneaux (26), en particulier sous la forme de vitrages isolants et d'éléments ouvrables, comprenant :
- au moins deux poteaux (12) disposés essentiellement parallèlement l'un par rapport à l'autre ;
- au moins un verrou (14) disposé essentiellement perpendiculairement entre les poteaux (12), les poteaux (12) et le verrou (14) étant conçus comme surface d'appui (24) pour les panneaux (26), et des panneaux (26) voisins étant espacés les uns des autres par un espace intermédiaire (38) ; et
- des parcloses (42) destinées à recouvrir l'espace intermédiaire (38), lesquelles sont disposées sur des surfaces latérales des panneaux (26) opposées aux surfaces latérales disposées sur la surface d'appui (24) ;
dans laquelle l'espace intermédiaire (38) formé entre les panneaux (26), les poteaux (12) ou respectivement les verrous (14) et les parcloses (42) est conçu comme canal de fluide ;
dans laquelle les canaux de fluide (48) sur les poteaux (12) sont en communication fluidique avec le canal de fluide (56) sur le verrou (14) ;
**caractérisée en ce que**
- le canal de fluide (48) présente une ouverture d'admission (50) à une première extrémité des poteaux (12) et une ouverture d'évacuation (52) à une deuxième extrémité des poteaux (12) ;
- l'ouverture d'admission et d'évacuation (50, 52) du canal de fluide (56) sur chaque poteau (12) individuel est de taille différente ;
- les ouvertures d'admission (50) des canaux de fluide (48) sur des poteaux (12) voisins sont de tailles différentes ; et
- les ouvertures d'évacuation (52) des canaux de fluide (48) sur des poteaux (12) voisins sont de tailles différentes.

2. Structure de support (10) selon la revendication 1, dans laquelle le canal de fluide (56) sur le verrou (14) présente une première ouverture de liaison de verrou (58) à une première extrémité du verrou (14) et une deuxième ouverture de liaison de verrou (58) à une deuxième extrémité du verrou (14),
- dans laquelle le canal de fluide (56) sur le verrou (14) est en communication fluidique avec le canal de fluide (56) sur un premier poteau (12) et sur un deuxième poteau (12) voisin par le biais des ouvertures de liaison de verrou (58), et
- dans laquelle la taille de la première ouverture de liaison de verrou (58) et de la deuxième ouverture de liaison de verrou (58) sur le verrou (14) sont identiques.

3. Structure de support (10) selon la revendication 1 ou 2, dans laquelle une surface de section transversale du canal de fluide (56) sur le verrou (14) est identique sur toute la longueur du verrou (14).

4. Structure de support (10) selon l'une des revendications précédentes, dans laquelle la structure de support (10) comporte au moins trois poteaux (12) et au moins deux verrous (14),
- dans laquelle les ouvertures d'admission (50) et les ouvertures d'évacuation (52) des canaux de fluide (48) sur les poteaux (12) sont conçues de telle façon qu'une petite ouverture d'admission (50) alterne avec une grande ouverture d'admission (50), et une petite ouverture d'évacuation (52) alterne avec une grande ouverture d'évacuation (52).

5. Structure de support (10) selon la revendication 4, dans laquelle la taille de l'ouverture d'admission (50) sur chaque deuxième poteau (12) est identique ; et
- dans laquelle la taille de l'ouverture d'évacuation (52) sur chaque deuxième poteau (12) est identique.

6. Structure de support (10) selon la revendication 4 ou 5, dans laquelle la taille de l'ouverture d'admission (50) sur un poteau (12) est identique à la taille de l'ouverture d'évacuation (52) sur le poteau (12) voisin.

7. Structure de support (10) selon l'une des revendications 4 à 6, dans laquelle la surface de section transversale des canaux de fluide (48) sur les verrous (14) est identique.

8. Structure de support (10) selon l'une des revendications précédentes, dans laquelle un écart (L) entre des panneaux (26) voisins est de taille différente dans la région de l'ouverture d'admission (50) et de l'ouverture d'évacuation (52) sur un poteau (12), de telle façon que la taille de l'ouverture d'admission (50) et de l'ouverture d'évacuation (52) du canal de fluide (56) sur un poteau (12) est différente.

9. Structure de support (10) selon l'une des revendications précédentes, dans laquelle un élément de remplissage (62) est disposé de telle façon dans l'ouverture d'admission (50) ou l'ouverture d'évacuation (52), que la taille de l'ouverture correspondante est réduite.

10. Structure de support (10) selon l'une des revendications précédentes, comportant en outre au moins un élément isolant (64) adjacent à l'ouverture d'admission (50) et/ou à l'ouverture d'évacuation (52) sur un poteau (12) à l'extérieur du canal de fluide (48), l'élément isolant (64) présentant une découpe conçue de telle façon que la taille de l'ouverture correspondante est différente de la taille de l'ouverture correspondante sur le côté opposé du poteau (12).

11. Structure de support (10) selon l'une des revendications précédentes, dans laquelle l'ouverture d'admission (50) ou l'ouverture d'évacuation (52) comporte au moins une autre ouverture adjacente à l'ouverture d'admission (50) ou à l'ouverture d'évacuation (52) dans la parclose (42).
